# EUROPÄISCHE PATENTSCHRIFT

(11) **EP 0 064 727 B1**
(45) Veröffentlichungstag und Bekanntmachung des Hinweises auf die Patenterteilung: **11.07.1984**
(21) Anmeldenummer: 82103926.0
(22) Anmeldetag: 06.05.1982
(51) Int. Cl.: B65D 1/32

(54) **Behälter für Flüssigkeiten**
Container for liquids
Récipients pour liquides

(30) Priorität: 13.05.1981 DE 3118985
(43) Veröffentlichungstag der Anmeldung: 17.11.1982
(73) Patentinhaber: Wippermann, Gerhard, D-4057 Brüggen 2 (DE)
(72) Erfinder: Wippermann, Gerhard, D-4057 Brüggen 2 (DE); Keller, Peter, D-4100 Duisburg 1 (DE)
(74) Vertreter: Rieder, Hans-Joachim, Dr.

## Beschreibung

Die Erfindung bezieht sich auf Behälter für Flüssigkeiten, mit senkrecht zum in entleerungsbereiter Stellung eine Aufstellfläche bildenden Behälterboden gerichteter Balg-Betätigung zur Entleerung durch eine Mundstücköffnung hindurch, von welcher ein bis zum Behälterboden reichendes Entleerungsrohr ausgeht.

Ein Behälter dieser Art ist durch die GB-A-1584344 bekannt. An eine bodenseitige, starre Gehäusezone schliesst nach oben hin eine Balgzone an. Deren Kopfbereich trägt ein Mundstück, welches ein bis zum Behälterboden reichendes Entleerungsrohr als sogenanntes Steigrohr aufweist. Solche in der Regel rotationssymmetrisch aufgebauten Behälter sind hinsichtlich der Richtungstreue der Mundstücköffnung nachteilig. Bei unausgewogener Balgbetätigung ändert die Mundstücköffnung ihre Richtung erheblich, so dass eine gezielte Abgabe des Füllinhaltes erschwert wird.

Aufgabe der Erfindung ist es, hier Abhilfe zu schaffen und einen gattungsgemässen Behälter in gebrauchsvorteilhafterer Weise so auszubilden, dass die Balg-Betätigung nicht in eine die Ausgaberichtung nachteilig verfälschende Verlagerung der Mundstücköffnung umgesetzt wird.

Gelöst ist diese Aufgabe durch die im Anspruch 1 angegebene Erfindung.

Die Unteransprüche sind vorteilhafte Weiterbildungen des Behälters gemäss Erfindung.

Zufolge solcher Ausgestaltung ist ein gattungsgemässer Behälter von insbesondere erhöhtem Gebrauchswert geschaffen: Die Mundstücköffnung befindet sich in einem nicht in die Balg-Betätigung einbezogenen Bereich der Behälterwandung. Die entsprechend bewegungsneutrale Zone wird in einfacher Weise dadurch erreicht, dass zwei gegenüberliegende Behälterseitenwände und die der Mundstücköffnung gegenüberliegende Querwand einen Faltenbalg ausbilden, der im Bereich dieser Seitenwände V-förmig in Richtung der Querwand divergiert. Der V-Winkelscheitel endet auf Höhe der die Mundstücköffnung aufweisenden Querwand, welche nur noch ganz geringfügig bewegt wird, so dass von einer nahezu unbeeinflussten Mundstücköffnungs-Lage gesprochen werden kann. Eine praktisch die Balg-Betätigungsrichtung vorschreibende Weiterbildung des Behälters besteht darin, dass der Balg-Betätigungsfläche ein Traggriff eingeformt ist. Bei Tragen des Behältnisses wird der Faltenbalg demzufolge auch nur im Sinne eines Einsaugens belastet, nicht aber im Sinne der Entleerung. Dagegen erfordert die Entleerung eine willensbetonte Belastung der Balg-Betätigungsfläche, hier des Traggriffes. Weiterhin besteht eine vorteilhafte Ausgestaltung darin, dass ein zur Mundstücköffnung führender Hals als Traggriff ausgebildet ist, der mit Abstand von der Behälterwand verläuft. Lässt man die Mundstücköffnung dabei vom aufstehenden Behälterabschnitt ausgehen, so ist diese bewegungsneutral. Zudem ist es von Vorteil, wenn das Entleerungsrohr von einer rohrbildenden Falte der mundstücköffnungsseitigen Querwand des Behälters gebildet ist. Diese Massnahme erübrigt die Zuordnung eines separaten Rohrkörpers. Die gewählte Rundung der Querwand bringt einen belastungsgünstigen Balgkörper zufolge Vermeidung scharfer, bruchanfälliger Ecken. Stege im Rundungsbereich dienen der zusätzlichen Stabilisierung. Die Mündung des Entleerungsrohres in einer Mulde enden zu lassen, bringt eine restfreie Ausgabe des Füllinhaltes.

Weitere Vorteile und Einzelheiten des Gegenstandes der Erfindung sind nachstehend anhand dreier zeichnerisch veranschaulichter Ausführungsbeispiele näher erläutert. Es zeigt:
Fig. 1 den Behälter gemäss dem ersten Ausführungsbeispiel, und zwar in perspektivischer Darstellung,
Fig. 2 denselben ausschnittsweise in Seitenansicht, teilweise aufgebrochen,
Fig. 3 den Behälter gemäss dem zweiten Ausführungsbeispiel, und zwar ebenfalls in perspektivischer Darstellung, und zwar in Trag-Bereitschaftsstellung,
Fig. 4 denselben Behälter in entleerungsbereiter Stellung,
Fig. 5 einen Querschnitt durch den das Entleerungsrohr aufweisenden Behälterbereich, wobei das Entleerungsrohr von einer Falte der Behälterwandung gebildet ist,
Fig. 6 das dritte Ausführungsbeispiel in Seitenansicht,
Fig. 7 die Teildraufsicht und
Fig. 8 die Stirnansicht des Behälters vom Balgende aus gesehen.

Der kanisterförmig gestaltete Behälter 1 besitzt einen aus seinem Wandungsmaterial gebildeten Faltenbalg B. Unter Berücksichtigung dervertikalen Betätigungsrichtung ist dieser Faltenbalg B im wesentlichen horizontal orientiert.

Seine Balgfalten 2 befinden sich auf den beiden Seitenwänden 3 des Behälters 1. Sie gehen etwa vom Eckbereich 4 der mundstücköffnungsseitigen Querwand 5 aus und erstrecken sich V-förmig in Richtung der der Mundstücköffnung 6 gegenüberliegenden Querwand 7. Während die seitenwandseitigen Balg-Falten 2 in Richtung dieser Querwand 7, von der V-Spitze 8 ausgehend, fächerartig divergieren, nehmen sie im Bereich der Querwand 7 einen parallel zum die Aufstellfläche (9) bildenden Behälterboden (1'), liegenden Verlauf. Statt vieler Falten 2 kann auch eine einzige, genügend grosse Falte vorgesehen sein.

Zufolge der Faltenbalg-Ausbildung ist der Behälter in zwei in sich starre Schalenhälften aufgeteilt, die durch die quer zwischen den V-Spitzen 8 liegende, flexible Wandungszone, der Querwand 5 nämlich, verbunden sind.

Das sich oberhalb der V-Spitzen 8 erstreckende, im Übergangsbereich zwischen Querwand 5 und Behälterdecke 10 liegende Mundstück 11 ist in einen behälterseitig geformten Stutzen 12 eingesteckt. Der rohrförmige Steckvorsprung 13 des Mundstückes 11 setzt sich in einen horizontal ausgerichteten Kanalabschnitt 14 fort, der die Mundstücköffnung 6 bildet.

Vom Steckvorsprung 13 geht ein in diesen eingestecktes Entleerungsrohr 15 aus. Letzteres endet kurz vor dem Boden 1' des Behälters 1 bzw. ist bodenseitig schräg geschnitten, so dass sich die dortige Öffnung nicht verschliessen kann.

Gemäss der in Fig. 5 wiedergegebenen Weiterbildung ist das Entleerungsrohr 15' von einer rohrbildenden Falte F der mundstücköffnungsseitigen Querwand 5 gebildet. Dies kann bei der Herstellung des Behälters 1 gleich mitberücksichtigt werden. Die Falte öffnet sich nach unten hin in den bereich des Behälterinnenraumes 16. Oben ist auf die rohrbildende Falte sodann ein dem Ausführungsbeispiel gemäss den Fig. 1 und 2 ähnliches Mundstück 11 aufgesetzt. In den genannten Figuren schliesst das einen ebenen Rand aufweisende Mundstück 11 ebenengleich mit einer im dortigen Eckbereich gebildeten Abflachung 17 des Behälters 1 ab. Der Querkanal 14 kann auch als Bogenröhrchen gestaltet sein, welches zur gezielten bodengerichteten Abgabe des Füllinhaltes aus seiner entsprechenden Führung des Mundstückes geschwenkt werden kann.

Der Balg-Betätigungsfläche 18 ist beim Ausführungsbeispiel gemäss den Fig. 1 und 2 ein brückenförmiger Traggriff 19 eingeformt. Der hohle Griff steht mit dem Behälterraum 16 in Verbindung. Die sich unter dem Traggriff erstreckende, quergerichtete Greifhöhlung ist mit 20 bezeichnet. Die Balg-Betätigungsfläche 18 liegt in der hinteren Hälfte, d.h. im Bereich der Querwand 7 des Behälters.

Das Ausführungsbeispiel gemäss den Fig. 3 und 4 ist lediglich insofern abgewandelt, als der Traggriff 19 nicht mehr als Materialbrücke, sondern als freistehender, am freien Ende die Mundstücköffnung 6 aufweisender Hals H gestaltet ist. Der halsbildende Abschnitt geht von der den Behälterboden (1') als Aufstellfläche (9) bildenden Schalenhälfte des Gehäuses aus und erstreckt sich vertikal nach oben. In Gebrauchsstellung braucht der Behälter nur in die aus Fig. 3 ersichtliche Position gebracht zu werden. Der dann frei fliegend horizontal ausgerichtete Traggriff 19 lässt sich dann zufolge der auch hier verwirklichten Greiföffnung 20 zwischen Hals H und gegenüberliegender Querwand 5 erfassen. Der entsprechende Abstand ist mit x bezeichnet (Fig. 4).

Die Bezugsziffern sind, soweit zum Verständnis erforderlich, sinngemäss übertragen.

Bei dem in Fig.6ff dargestellten Behälter 1 nimmt die Querwand 7 einen konvex gerundeten Verlauf. In dieser Rundung R sind je zwei Faltenbalg-Wandabschnitte I, II des Faltenbalgs B durch einen den Faltscheitel 21' bildenden Steg 21 verbunden. Der Steg 21 geht, sich kontinuierlich verjüngend, in die äussere Faltenspitze über. Der oder die Stege 21 verlaufen in der Ebene der Querwand 7.

Zum völligen Entleeren des Behälters taucht das Entleerungsrohr 15 mit seinem freien Ende in eine Bodenmulde 22 ein. Es kann sich hier um eine zugleich einen Standrand bildende Ringmulde handeln oder aber auch um eine gegenüber dem allgemeinen Bodenniveau abfallende Vertiefung in der bodenbildenden Wand des Behälters 1.

Alle in der Beschreibung erwähnten und in der Zeichnung dargestellten, neuen Merkmale sind erfindungswesentlich, auch soweit sie in den Ansprüchen nicht ausdrücklich beansprucht sind.

## Patentansprüche

1. Behälter (1) für Flüssigkeiten, mit senkrecht zum in entleerungsbereiter Stellung eine Aufstellfläche bildenden Behälterboden (1') gerichteter Balg-Betätigung zur Entleerung durch eine Mundstücköffnung (6) hindurch, von welcher ein bis zum Behälterboden (1') reichendes Entleerungsrohr (15) ausgeht, dadurch gekennzeichnet, dass zwei gegenüberliegende Behälter-Seitenwände (3) und die der Mundstücköffnung (6), gegenüberliegende Querwand (7) einen Faltenbalg (B) ausbilden, der im Bereich der Seitenwände (3) V-förmig in Richtung der Querwand (7) divergiert.

2. Behälter nach Anspruch 1, dadurch gekennzeichnet, dass der Balg-Betätigungsfläche (18) ein Traggriff (19) eingeformt ist.

3. Behälter nach Anspruch 1, dadurch gekennzeichnet, dass ein zur Mᵤndstücköffnung (6) führender Hals (H) als Traggriff (19) ausgebildet ist, der mit Abstand (x) vor der anderen Behälter-Querwand (5) verläuft.

4. Behälter nach Anspruch 1, dadurch gekennzeichnet, dass das Entleerungsrohr von einer rohrbildenden Falte (F) der mundstücköffnungsseitigen Querwand (5) gebildet ist.

5. Behälter nach Anspruch 1, dadurch gekennzeichnet, dass die der Mundstücköffnung (6) gegenüberliegende Querwand (7) einen gerundeten Verlauf (Rundung R) besitzt (Fig. 6 bis 8).

6. Behälter nach den Ansprüchen 1 und 5, dadurch gekennzeichnet, dass im Bereich der Rundung (R) je zwei Faltenbalg-Wandabschnitte (I und II) durch den balgscheitelbildenden Steg (21) miteinander verbunden sind, der sich in Richtung der Seitenwände (3) des Behälters (1) hin verjüngt.

7. Behälter nach den Ansprüchen 1, 3 und 4, dadurch gekennzeichnet, dass das Entleerungsrohr (15) in eine Bodenmulde (22) mündet.

## Claims

1. A container (1) for liquids, having a container bottom (1') which in the position ready for emptying forms a base perpendicular to which the actuation of bellows is directed for the purpose of emptying through a mouthpiece opening (6) from which extends an emptying tube (15) reaching down to the container bottom (1'), characterized in that two container sidewalls (3) lying opposite one another and the crosswall (7) lying opposite the mouthpiece opening (6) form a bellows (B) which in the region of the sidewalls (3) diverges in the shape of a V in the direction of the crosswall (7).

2. A container as in Claim 1, characterized in that a handle (19) for carrying is moulded into the area (18) for actuation of the bellows.

3. A container as in Claim 1, characterized in that a neck (H) leading to the mouthpiece opening (6) is made as a handle (19) for carrying, which runs at a distance (x) in front of the other crosswall (5) of the container.

4. A container as in Claim 1, characterized in that the emptying tube is formed by a fold (F) in the crosswall (5) next the mouthpiece opening, forming a tube.

5. A container as in Claim 1, characterized in that the crosswall (7) lying opposite the mouthpiece opening (6) has a rounded shape (curvature R) (Figures 6 to 8).

6. A container as in Claims 1 and 5, characterized in that in the region of the curvature (R) the segments of the wall of the bellows are connected together in pairs (I and II) by the web (21) which forms the crown of the bellows and which tapers inwards in the direction of the sidewalls (3) of the container (1).

7. A container as in Claims 1, 3 and 4, characterized in that the emptying tube (15) opens out into a depression (22) in the bottom.

## Revendications

1. Récipient pour liquides comprenant, en position de vidange, verticalement à l'action d'un dispositif à soufflet, une paroi verticale pour sa vidange par une ouverture d'une pièce d'embouchure (6) à partir de laquelle un tuyau de vidange (15) s'étend jusqu'au fond (1') du récipient, récipient caractérisé en ce que deux parois latérales opposées (3) du récipient, et la paroi transversale (7) opposée à l'ouverture de la pièce d'embouchure (6), forment un soufflet à plis (B), qui, dans la zone des parois latérales (3) diverge en forme de V en direction de la paroi transversale (7).

2. Récipient suivant la revendication 1, caractérisé en ce que, dans la surface d'actionnement du soufflet (18) est formé une poignée de portage (19).

3. Récipient suivant la revendication 1, caractérisé en ce que la poignée de portage (19) est formée par un col (H) raccordé à l'ouverture de la pièce d'embouchure (6) et qui s'étend d'un espace (x) de l'autre paroi transversale (5) du récipient.

4. Récipient suivant la revendication 1, caractérisé en ce que le tuyau de vidange est formé par un pli creux de forme tubulaire (F) de la paroi transversale (5) située du côté de l'ouverture de la pièce d'embouchure (6).

5. Récipient suivant la revendication 1, caractérisé en ce que la paroi transversale située du côté opposé à l'ouverture de la pièce d'embouchure (6) présente un développement arrondi (R).

6. Récipient suivant l'une des revendications 1 et 5, caractérisé en ce que, dans la zone de l'arrondi (R) sont prévues deux portions de paroi de soufflet à plis (I et II) qui sont réunies entre elles par une barrette (21) formant sommet de soufflet, qui se rétrécit en direction de la paroi (3) latérale du récipient.

7. Récipient suivant l'une quelconque des revendications 1, 3 et 4, caractérisé en ce que le tuyau de vidange (15) débouche dans une auge (22) de la surface de fond du récipient.
